# EUROPÄISCHE PATENTANMELDUNG

(11) **EP 1 981 131 A1**
(43) Veröffentlichungstag der Anmeldung: **15.10.2008**
(21) Anmeldenummer: 07007654.2
(22) Anmeldetag: 14.04.2007
(51) Int. Cl.: H01R 35/02

(54) **Elektrische Verbindungseinrichtung**

(71) Anmelder: Delphi Technologies, Inc., Troy, Michigan 48007 (US)
(72) Erfinder: Reischl, Erik, 55765 Birkenfeld (DE); Kuerschner, Sven, 55597 Wöllstein (DE); Kurz, Dieter, 55422 Bacharach/Steeg (DE); Leng, Peter, 55128 Mainz (DE)
(74) Vertreter: Becker, Bernd

(57) **Zusammenfassung**

Eine elektrische Verbindungseinrichtung, insbesondere zur Anordnung zwischen Lenkrad und Lenkstockschaltermodul eines Kraftfahrzeuges, umfasst ein feststehendes Gehäuseteil (1) und ein dazu verdrehbares Gehäuseteil (2), die jeweils eine Anschlusseinheit (3) tragen und mindestens einen spiralförmig aufgewickelten, jeweils endseitig mit den Anschlusseinheiten (3) verbundenen flexiblen elektrischen Leiter (7) umschließen, der in einer richtungsumkehrenden Schleife (11) innerhalb des Gehäuses geführt ist. Es ist mindestens ein weiterer spiralförmig aufgewickelter, flexibler elektrischer Leiter (8, 9, 10) vorgesehen, der mit den Anschlusseinheiten (3) verbunden ist und der in einer richtungsumkehrenden Schleife (11) innerhalb des Gehäuses geführt ist.

## Beschreibung

Die Erfindung bezieht sich auf eine elektrische Verbindungseinrichtung, insbesondere zur Anordnung zwischen Lenkrad und Lenkstockschaltermodul eines Kraftfahrzeuges, mit einem feststehenden Gehäuseteil und einem dazu verdrehbaren Gehäuseteil, die jeweils eine Anschlusseinheit tragen und mindestens einen spiralförmig aufgewickelten, jeweils endseitig mit den Anschlusseinheiten verbundenen flexiblen elektrischen Leiter umschließen, der in einer richtungsumkehrenden Schleife innerhalb des Gehäuses geführt ist.

Verbindungseinrichtungen dieser Art werden insbesondere zur Herstellung elektrischer Verbindungen zwischen einer Stromquelle und einer in der Lenkradschüssel angeordneten Gas-Aufprall-Schutzeinrichtung oder Lenkradschaltern von Kraftfahrzeugen eingesetzt. Hierbei weist ein zwischen dem Statorteil und dem dazu verdrehbaren Rotorteil angeordneter Leiter eine solche Länge auf, dass er dem beidseitig etwa drei Umdrehungen betragenden Lenkausschlag zu folgen vermag, wobei sich der flexible Leiter während des Lenkradausschlages aus einer mittleren Lage in der einen Richtung bis zur Anlage an dem Statorteil nach außen aufweitet und in der anderen Richtung bis zur Anlage an dem Rotorteil nach innen zusammenzieht. Des Weiteren ist es bekannt, dem Leiter eine formschlüssige Zwangsführung zuzuordnen, die umfangsseitig am Leiter angreift und bei einer Drehbewegung des Rotorteils ein definiertes Ab- bzw. Aufwickeln des Leiters bewirkt.

Die EP 0 556 779 B2 offenbart eine elektrische Verbindungseinrichtung mit einem inneren Gehäuse und einem äußeren Gehäuse, die aus zwei relativ zueinander drehbaren Bestandteilen bestehen. Die Verbindungseinrichtung weist ein flexibles und spiralgewickeltes Übertragungsmedium auf, das in einem von den zwei Gehäuseteilen gebildeten Raum untergebracht ist. Das Übertragungsmedium umfasst innere und äußere Enden, die jeweils am inneren und am äußeren Gehäuse befestigt sind, und innere und äußere Endabschnitte, die sich in entgegengesetzte Richtungen voneinander um den Umfang des inneren und äußeren Gehäuses erstrecken, so dass zwischen den inneren und äußeren Endabschnitten ein Kabel-Bewegungs-Wende-Abschnitt gebildet ist, in dem sich die Bewegungsrichtung des Übertragungsmediums wendet. In dem von dem inneren und äußeren Gehäuse gebildeten Raum ist eine Mehrzahl von flexiblen Kabeln vorhanden, die mindestens ein Übertragungskabel, das als Übertragungsmedium dient und mindestens ein Nicht-Übertragungs-Dummykabel umfasst. Jedes der Kabel weist eigene innere und äußere Enden auf, die jeweils am inneren und am äußeren Gehäuse befestigt sind. Innere und äußere Endabschnitte der Kabel erstrecken sich in entgegengesetzte Richtungen voneinander um den Umfang des inneren und äußeren Gehäuses, so dass zwischen den inneren und äußeren Endabschnitten in Intervallen zueinander beabstandete Kabel-Bewegungs-Wende-Abschnitte gebildet sind. Im Weiteren sind die inneren und äußeren Endabschnitte der Kabel voneinander beabstandet befestigt.

Es ist Aufgabe der Erfindung, eine elektrische Verbindungseinrichtung der eingangs genannten Art zu schaffen, die die Übertragung einer Vielzahl von Signalen mit hoher Sicherheit gewährleistet.

Erfindungsgemäß wird die Aufgabe dadurch gelöst, dass mindestens ein weiterer spiralförmig aufgewickelter, flexibler elektrischer Leiter vorgesehen ist, der mit den Anschlusseinheiten verbunden ist und der in einer richtungsumkehrenden Schleife innerhalb des Gehäuses geführt ist.

Aufgrund der Tatsache, dass zwei elektrische Leiter in dem Gehäuse vorgesehen sind, die an den beiden Anschlusseinheiten elektrisch leitend angeklemmt sind, ist bei der nach der so genannten Kurzbandtechnik arbeitenden Verbindungseinrichtung die Übertragung einer Vielzahl von Signalen mit hoher Sicherheit gewährleistet. Die Beschaltung der beiden Leiter kann beispielsweise parallel zueinander, also redundant, erfolgen oder unterschiedliche Strompfade der Leiter kontaktieren verschiedene Anschlusskontakte, wonach die Anzahl der zu übertragenden Signale, beispielsweise zwischen einem Bordnetz eines Kraftfahrzeuges und einem Lenkrad, gegenüber der Verwendung eines Leiters bei gleicher Bauhöhe der Verbindungseinrichtung erhöht ist.

Zweckmäßigerweise sind drei weitere elektrische Leiter vorgesehen, die mit den Anschlusseinheiten gekoppelt sind.

Vorzugsweise sind die weiteren Leiter parallel zu dem ersten Leiter gewickelt und geschaltet. Damit stehen insgesamt drei Leiter zur Verfügung, die parallel zu dem ersten Leiter an die Anschlusseinheiten angeklemmt sind, wonach ein relativ hohes Maß an Übertragungssicherheit gewährleistet ist. Zur Realisierung eines funktionstechnisch günstigen Auf- und Abwickelns der Leiter um eine Nabe des Gehäuses sind die richtungsumkehrenden Schleifen der Leiter gleichmäßig zueinander beabstandet in dem Gehäuse angeordnet.

In Ausgestaltung ist der erste Leiter mit Stanzgittern der Anschlusseinheiten verschweißt. Durch das Verschweißen wird eine relativ sichere und langlebige Verbindung erzielt, die hohen Belastungen standhält und dennoch verhältnismäßig kostengünstig zu fertigen ist. Zur Bereitstellung einer sicheren Anschlussverbindung des zweiten Leiters, ist der zweite Leiter auf Steckbolzen im Schweißbereich des ersten Leiters gehalten und weist ein Spannteil auf, das von einem Fixierteil der Anschlusseinheit gehalten ist. Nach einer Weiterbildung umfasst das Fixierteil Leitelemente zur Sicherstellung der elektrischen Kontaktierung der ersten Leiters und des zweiten Leiters mit dem zugeordneten Stanzgitter. Selbstverständlich kann der zweite Leiter auch ohne das Spannteil von dem Fixierteil an der zugeordneten Anschusseinheit gehalten sein. Vorzugsweise sind oberhalb des Fixierteils der dritte Leiter und der vierte Leiter übereinander liegend jeweils auf Steckbolzen gehalten, wobei der dritte Leiter die entsprechenden Stanzgitter und der vierte Leiter den dritten Leiter durch Berührung kontaktiert. Der elektrische Kontakt des zweiten, dritten und vierten Leiters wird durch eine Steck-, Press-, Schweiß-, Löt- oder Klebeverbindung entweder mit einem entsprechenden Stanzgitter oder Strompfaden des jeweils benachbarten Leiters hergestellt.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig.1: eine vereinfachte Darstellung einer Draufsicht auf die erfindungsgemäße elektrische Verbindungseinrichtung und
- Fig.2: eine perspektivische Darstellung der Verbindungseinrichtung nach Fig. 1.

Die elektrische Verbindungseinrichtung umfasst ein feststehendes Gehäuseteil 1 und ein dazu verdrehbares Gehäuseteil 2, die jeweils eine Anschlusseinheit 3 tragen, wobei die Anschlusskontakte 4 aufweisenden Anschlusseinheiten 3 zum einen statorseitig mit einem Bordnetz eines Kraftfahrzeugs und zum anderen rotorseitig mit lenkradseitigen Einrichtungen gekoppelt sind. Innerhalb der beiden ein Gehäuse bildenden Gehäuseteile 1, 2 sind um eine koaxial zu einer Lenkspindel ausgerichteten Nabe 5 vier, jeweils mehrere Strompfade 6 umfassende Leiter 7, 8, 9, 10 spiralförmig aufgewickelt und in richtungsumkehrenden Schleifen 11 innerhalb des Gehäuses geführt, wobei die Schleifen 11 der Leiter 7, 8, 9, 10 umfangsseitig gleichmäßig zueinander beabstandet in dem Gehäuse angeordnet sind.

Zur Übertragung elektrischer Signale zwischen den Anschlusseinheiten 3 ist der erste Leiter 7 jeweils endseitig mit die Anschlusskontakte 4 umfassenden Stanzgittern 12 der Anschlusseinheiten 3 verschweißt. Um bei einem Ausfall des ersten Leiters 7 eine Signalübertragung sicherzustellen oder zusätzliche Strompfade 6 zur Übertragung weiterer Signale bereitzustellen, ist der zweite Leiter 8 mit seinen freien Enden jeweils von einem Fixierteil 13 der Anschlusseinheiten 3 die entsprechenden Stanzgitter 12 kontaktierend gehalten. Oberhalb des Fixierteils 13 sind der dritte Leiter 9 und der vierte Leiter 10 übereinander liegend angeordnet, wobei der vierte Leiter 10 über die anderen Leiter 7, 8, 9 das Stanzgitter 12 kontaktiert. Um die Leiter 7, 8, 9, 10 an den Anschusseinheiten 3 zu fixieren, sind Steckbolzen 14 vorgesehen.

## Patentansprüche

1. Elektrische Verbindungseinrichtung, insbesondere zur Anordnung zwischen Lenkrad und Lenkstockschaltermodul eines Kraftfahrzeuges, mit einem feststehenden Gehäuseteil (1) und einem dazu verdrehbaren Gehäuseteil (2), die jeweils eine Anschlusseinheit (3) tragen und mindestens einen spiralförmig aufgewickelten, jeweils endseitig mit den Anschlusseinheiten (3) verbundenen flexiblen elektrischen Leiter (7) umschließen, der in einer richtungsumkehrenden Schleife (11) innerhalb des Gehäuses geführt ist, **dadurch gekennzeichnet, dass** mindestens ein weiterer spiralförmig aufgewickelter, flexibler elektrischer Leiter (8, 9, 10) vorgesehen ist, der mit den Anschlusseinheiten (3) verbunden ist und der in einer richtungsumkehrenden Schleife (11) innerhalb des Gehäuses geführt ist.

2. Verbindungseinrichtung nach Anspruch 1, **dadurch gekennzeichnet, dass** drei weitere elektrische Leiter (8, 9, 10) vorgesehen sind, die mit den Anschlusseinheiten (3) gekoppelt sind.

3. Verbindungseinrichtung nach Anspruch 1 oder 2, **dadurch gekennzeichnet, dass** die weiteren Leiter (8, 9, 10) parallel zu dem ersten Leiter (7) gewickelt und geschaltet sind.

4. Verbindungseinrichtung nach einem der Ansprüche 1 bis 3, **dadurch gekennzeichnet, dass** die richtungsumkehrenden Schleifen (11) der Leiter (7, 8, 9, 10) gleichmäßig zueinander beabstandet in dem Gehäuse angeordnet sind.

5. Verbindungseinrichtung nach einem der Ansprüche 1 bis 4, **dadurch gekennzeichnet, dass** der erste Leiter (7) mit Stanzgittern (6) der Anschlusseinheiten (3) verschweißt ist.

6. Verbindungseinrichtung nach einem der Ansprüche 1 bis 4, **dadurch gekennzeichnet, dass** der zweite Leiter (8) auf Steckbolzen (14) im Schweißbereich des ersten Leiters (7) gehalten ist und ein Spannteil aufweist, das von einem Fixierteil (13) der Anschlusseinheit (3) gehalten ist.

7. Verbindungseinrichtung nach einem der Ansprüche 1 bis 5, **dadurch gekennzeichnet, dass** das Fixierteil (13) Leitelemente zur Sicherstellung der elektrischen Kontaktierung des ersten Leiters (7) und des zweiten Leiters (8) mit dem zugeordneten Stanzgitter (6) umfasst.

8. Verbindungseinrichtung nach Anspruch 6 oder 7, **dadurch gekennzeichnet, dass** oberhalb des Fixierteils (13) der dritte Leiter (9) und der vierte Leiter (10) übereinander liegend jeweils auf Steckbolzen (14) gehalten sind, wobei der dritte Leiter (9) die entsprechenden Stanzgitter (12) und der vierte Leiter (10) den dritten Leiter (9) durch Berührung kontaktiert.

9. Verbindungseinrichtung nach einem der Ansprüche 1 bis 8, **dadurch gekennzeichnet, dass** jeder Leiter (7, 8, 9, 10) mehrere, insbesondere acht, parallel zueinander zwischen den Anschlusskontakten (4) verlaufende Strompfade (6) umfasst, die unter Freilassung ihres Anschlussbereiches vollständig isolierend ummantelt sind.
